# EUROPÄISCHE PATENTSCHRIFT

(11) **EP 2 165 075 B1**
(45) Veröffentlichungstag und Bekanntmachung des Hinweises auf die Patenterteilung: **20.04.2011**
(21) Anmeldenummer: 08758625.1
(22) Anmeldetag: 20.05.2008
(51) Int. Cl.: F04B 27/10

(54) **HUBKOLBENMASCHINE**
RECIPROCATING PISTON ENGINE
MOTEUR À PISTON ALTERNATIF

(30) Priorität: 13.07.2007 DE 102007032652; 04.09.2007 DE 102007041934
(43) Veröffentlichungstag der Anmeldung: 24.03.2010
(73) Patentinhaber: Ixetic Bad Homburg GmbH, 61352 Bad Homburg (DE)
(72) Erfinder: SIEBER, Frank, 73432 Aalen (DE); SCHÄFER, Tilo, 55566 Daubach (DE); HINRICHS, Jan, 61381 Friedrichsdorf (DE)
(74) Vertreter: Gleiss, Alf-Olav
(86) Internationale Anmeldenummer: PCT/EP2008/004011
(87) Internationale Veröffentlichungsnummer: WO 2009/010118

(56) Entgegenhaltungen:
- EP-A- 0 812 987
- DE-A1- 10 124 033
- DE-A1- 19 749 727
- DE-A1- 19 804 084
- DE-A1-102005 004 840
- DE-A1-102005 018 102
- US-B2- 6 705 841

## Beschreibung

Die Erfindung betrifft eine Hubkolbenmaschine gemäß Oberbegriff des Anspruchs 1.

Es sind Hubkolbenmaschinen bekannt, die insbesondere als Kältemittelverdichter zur Regelung der Fahrgastzellentemperatur in Kraftfahrzeugen dienen. Derartige Hubkolbenmaschinen weisen wenigstens einen in einer Zylinderbohrung beweglich gelagerten Kolben auf, der über ein an der Antriebswelle der Hubkolbenmaschine schwenkbar gelagertes Schwenkelement in Bewegung versetzt wird, welches in einem Triebraum angeordnet ist. Das Schwenkelement ist sowohl mit einem axial auf der Antriebswelle der Hubkolbenmaschine geführten Führungskörper als auch über einen Mitnehmerstift mit der Antriebswelle verbunden. Bei einer bekannten Hubkolbenmaschine ist außerdem vorgesehen, dass Federkräfte wenigstens einer Rückstellfeder auf das Schwenkelement wirken. Die Federkräfte wirken dabei in Richtung einer Startposition des Schwenkelements, in der es unter einem Startschwenkwinkel zu einer Ebene verschwenkt ist, auf der die Drehachse der Antriebswelle senkrecht steht. Das Schwenkelement des Kältemittelverdichters, der vorzugsweise kupplungslos ausgeführt ist und damit permanent mit der Antriebswelle eines Kraftfahrzeugs mitläuft, muss einen drehzahlabhängigen minimalen Startschwenkwinkel aufweisen, damit das Schwenkelement jederzeit ausschwenken kann, wenn der Kältemittelverdichter eine bestimmte Kälteleistung erbringen soll. Um eine weite Spreizung des Regelbereichs des Verdichters in Abhängigkeit von der Triebraumdruckänderung zu erreichen, muss die Rückstellfeder eine möglichst hohe Federsteifigkeit aufweisen. Es hat sich bei den bekannten Hubkolbenmaschinen jedoch gezeigt, dass eine hohe Federsteifigkeit der Rückstellfeder ein leichtes Ausschwenken des Schwenkelements verhindert.

Aus der DE 198 04 084 A1 geht eine gattungsgemäße Hubkolbenmaschine mit einem an einem axial verschieblich an einer Welle befestigten Führungskörper gelagerten Schwenkring hervor. Der Anspruch 1 ist im Oberbegriff gegenüber dieser Druckschrift abgegrenzt. Der Schwenkring kann eine Schwenkbewegung durchführen, durch die eine Bewegung wenigstens eines Kolbens bewirkt wird. Des Weiteren ist eine Rückstellfeder zur Beaufschlagung des Schwenkrings mit in Richtung einer Startposition wirkenden Federkräften vorgesehen. In der Startposition ist der Schwenkring unter einem Startschwenkwinkel zu einer Ebene verschwenkt, auf der die Drehachse der Welle senkrecht steht. Die Rückstellfeder wirkt unmittelbar auf eine erste Stirnfläche des Führungskörpers, während ein weiteres Federelement auf eine der ersten Stirnfläche gegenüberliegende zweite Stirnfläche des Führungskörpers wirkt. Das heißt, die Rückstellfeder und das weitere Federelement beaufschlagen den Führungskörper mit in entgegengesetzter Richtung gerichteten Federkräften. Dies hat zur Folge, dass die Rückstellfeder durch das weitere Federelement mit einer Vorspannung beaufschlagt wird, wenn sich der Schwenkring in seiner Startposition befindet.

Es ist Aufgabe der Erfindung, eine Hubkolbenmaschine der eingangs genannten Art zu schaffen, die kompakter ausgeführt werden kann.

Zur Lösung dieser Aufgabe wird eine Hubkolbenmaschine vorgeschlagen, welche die in Anspruch 1 genannten Merkmale aufweist. Diese weist neben einer Rückstellfeder wenigstens ein weiteres Federelement auf, welches die Rückstellfeder mit einer Vorspannung beaufschlagt, wenn sich das Schwenkelement in seiner Startposition befindet. Diese Ausgestaltung erlaubt es dem vorzugsweise als Schwenkring ausgebildeten Schwenkelement, leicht und ungehindert auszuschwenken, wenn die Hubkolbenmaschine, wie beispielsweise ein Kältemittelverdichter, der im Folgenden KMV genannt wird, für ein Kraftfahrzeug, eingeschaltet wird. Schwingungen beim Anlauf des Schwenkelements oder Anlaufverzögerungen sind damit praktisch ausgeschlossen. Die Hubkolbenmaschine zeichnet sich dadurch aus, dass die Rückstellfeder und das wenigstens eine weitere Federelement zwischen dem Führungskörper und der Welle der Hubkolbenmaschine angeordnet sind. Dadurch ergibt sich eine besonders kompakte Ausführung der Hubkolbenmaschine.

Besonders bevorzugt wird eine Hubkolbenmaschine, die sich dadurch auszeichnet, dass das wenigstens eine weitere Federelement eine gewölbte Scheibe ist. Das weitere Federelement weist dabei vorzugsweise eine geringere Federsteifigkeit auf als die Rückstellfeder, sodass das Schwenkelement besonders leicht anläuft und eine Federkraftkennlinie resultiert, die von einer flachen Kennlinie in eine steilere lineare Federkennlinie übergeht. Somit wird ein progressiver Federkraftverlauf geschaffen, wobei beim Start der Hubkolbenmaschine das Schwenkelement eine geringe Federkraft überwinden muss.

Auch wird eine Hubkolbenmaschine bevorzugt, bei der die Rückstellfeder als Schraubenfeder ausgebildet ist.

Weiterhin bevorzugt wird eine Hubkolbenmaschine, die sich dadurch auszeichnet, dass wenigstens ein Anschlagelement vorgesehen ist, welches den Startschwenkwinkel des Schwenkelements vorgibt. Bei dem Anschlagelement handelt es sich vorzugsweise um ein Federpaket oder um wenigstens eine Tellerfeder, jedoch können auch andere Federelemente vorgesehen sein.

Bei einer weiteren bevorzugten Hubkolbenmaschine weist die Rückstellfeder eine niedrigere Federsteifigkeit auf als das Anschlagelement. Dadurch wird insbesondere gewährleistet, dass die Rückstellfeder das Schwenkelement nicht gegen die Kraft des Anschlagelements in eine Schwenkwinkelposition verschwenkt, die einen kleineren Schwenkwinkel aufweist als der Startschwenkwinkel.

Schließlich wird eine Hubkolbenmaschine bevorzugt, die sich dadurch auszeichnet, dass das wenigstens eine weitere Federelement in Reihe zu der Rückstellfeder angeordnet ist. Vorzugsweise ist auch vorgesehen, dass das wenigstens eine weitere Federelement zusammen mit der Rückstellfeder bei einem zunehmenden Schwenkwinkel eine progressive Federkennlinie mit geringer Startfederkraft erzeugt, die die vorteilhaften Starteigenschaften der hier vorgeschlagenen Hubkolbenmaschine widerspiegelt.

Die Erfindung wird im Folgenden anhand der Zeichnung näher erläutert. Es zeigen:
- Figur 1: eine perspektivische Darstellung einer Baugruppe einer Hubkolbenmaschine;
- Figur 2: eine vereinfachte Schnittdarstellung einer Baugruppe gemäß Figur 1;
- Figur 3: eine Schnittdarstellung eines weiteren Federelements, und
- Figur 4: eine Draufsicht auf ein weiteres Federelement gemäß Figur 3.

Figur 1 zeigt eine Baugruppe einer Hubkolbenmaschine mit einem Schwenkelement 1, einer Welle 3 sowie einen hier beispielhaft als Führungshülse ausgebildeten Führungskörper 5. Das Schwenkelement 1 ist hier als Schwenkring ausgebildet, denkbar ist jedoch auch die Ausbildung als Schwenk- oder Taumelscheibe.

Das Schwenkelement 1 ist über einen Mitnehmerstift 7 mit der Welle 3 verbunden. Der Mitnehmerstift 7 greift mit seinem oberen, das heißt radial äußeren, Ende in eine Ausnehmung 9 im Schwenkring 1 ein, wobei das Schwenkelement 1 mit dem Mitnehmerstift 7 gelenkig verbunden ist und um diesen herum verschwenken kann.

Das Schwenkelement 1 ist zusätzlich über Lagerhülsen 11 und darin angeordneten, hier nicht erkennbaren Stiften, mit dem Führungskörper 5 verbunden.

Der an der Welle 3 befestigte Mitnehmerstift 7 greift durch ein Langloch 13 des Führungskörpers 5 hindurch, sodass dieser bei einer Drehung der Welle 3 mit dem Schwenkelement 1 zusammen gedreht wird.

Wie bereits ausgeführt wurde, ist der Führungskörper 5 axial verschieblich auf der Welle 3 gelagert. Die maximale Verschiebbarkeit des Führungskörpers 5 auf der Welle 3 wird durch die Enden des Langlochs 13 des Führungskörpers 5 bestimmt, die mit dem Mitnehmerstift 7 bei einer maximalen Verlagerung des Führungskörpers 5 zusammenwirken. Der Führungskörper 5 ist hier als Führungshülse ausgebildet, jedoch sind auch andere Ausgestaltungen des Führungskörpers denkbar, um die aus Figur 1 ersichtliche Funktionalität zu realisieren.

Die Welle 3 ist vorzugsweise kupplungslos, vorzugsweise über einen Riementrieb, mit der Antriebswelle einer Verbrennungsmaschine beispielsweise eines Kraftfahrzeugs verbunden und ist somit zu jedem Zeitpunkt von deren Drehzahl abhängig.

Die in Figur 1 gezeigt Baugruppe ist in einem hier nicht dargestellten Triebraum einer Hubkolbenmaschine angeordnet.

Der Schwenkwinkel α des Schwenkelements 1, also derjenige Winkel, um den das Schwenkelement 1 gegenüber einer Ebene verschwenkt ist, auf der die Drehachse der Welle 3 senkrecht steht, wird einerseits über die im Triebraum wirksamen Druckkräfte sowie über Massenkräfte und Federkräfte beeinflusst. Entscheidend ist dabei vor allem der Relativdruck zwischen dem triebraumseitigen Druck des wenigstens einen, hier nicht dargestellten Kolbens und dem auf der gegenüberliegenden Seite des Kolbens herrschenden ansaugseitigen Druck der Hubkolbenmaschine.

Die Regelung der Druckverhältnisse zwischen dem triebraumseitigen Druck und dem ansaugseitigen Druck des Kolbens erfolgt vorzugsweise über ein Regelventil. Je höher der triebraumseitige Druck relativ zu dem ansaugseitigen Druck des Kolbens eingestellt wird, umso kleiner ist die Hubweite des Kolbens und damit die Förderleistung der Hubkolbenmaschine.

Aufgrund der oben beschriebenen Einflüsse führt das Schwenkelement 1 während der Drehung der Welle 3 eine Schwenkbewegung mit einem variablen Schwenkwinkel α relativ zu der Ebene E aus, woraus eine axiale Bewegung des mindestens einen Kolbens und des Führungskörpers 5 resultiert. Die Funktionsweise einer Hubkolbenmaschine ist im Übrigen hinreichend bekannt, sodass hier nicht näher darauf eingegangen werden soll.

Figur 2 zeigt eine vereinfachte Schnittdarstellung der in Figur 1 gezeigten Baugruppe. Gleiche Teile sind mit gleichen Bezugszeichen versehen, sodass in sofern auf die Beschreibung zu Figur 1 verwiesen wird.

In Figur 2 erkennbar sind das Schwenkelement 1 und der Führungskörper 5, die über die hier nicht dargestellten Lagerhülsen 11 und die darin angeordneten Stifte miteinander verbunden sind. Auch erkennbar ist die Welle 3, mit der das Schwenkelement 1 über den hier nicht dargestellten Mitnehmerstift 7 gekoppelt ist.

Zwischen der Innenfläche des Führungskörpers 5 und der Umfangfläche der Welle 3 ist eine Rückstellfeder 15 angeordnet, die hier beispielhaft als Schraubenfeder ausgebildet ist. Zwischen einem senkrecht zur Drehachse der Welle 3 verlaufenden Wandabschnitt 17 des Führungskörpers 5 und der Rückstellfeder 15 ist ein weiteres Federelement 19 angeordnet. Denkbar ist es auch, mehrere Federelemente 19 vorzusehen und diese in Reihe zu der Rückstellfeder 15 anzuordnen. Das Federelement 19 spannt die Rückstellfeder 15 in der Startposition des Schwenkelements 1 vor. Dabei ist festzuhalten, dass das Federelement 19 weicher ist als die Rückstellfeder 15, dass also geringere Kräfte erforderlich sind, das Federelement 19 zusammenzudrücken als dies bei der Rückstellfeder 15 der Fall ist.

Wie insbesondere aus den Figuren 3 und 4 deutlich wird, ist das Federelement 19 beispielhaft als gewölbte Scheibe ausgebildet, die eine Öffnung 21 zur Aufnahme der Welle 3 aufweist. Dabei ist die Scheibe entlang einer gedachten Durchmesserlinie quasi U-förmig gebogen. Das Federelement 19 umgreift also quasi die Welle 3, wobei hier beispielhaft die konvexe Wölbung des Federelements 19 zu dem Wandabschnitt 17 des Führungskörpers 5 und dessen konkave Wölbung zu der Rückstellfeder 15 zeigt. Der Durchmesser der Öffnung 21 des Federelements 19 wird vorzugsweise so gewählt, dass das Federelement 19 auf der Welle 3 axial verlagerbar ist.

Aus Figur 2 erkennbar ist noch ein Anschlagelement 23, welches einerseits an einem Sperrelement 24 anliegt, das in eine in die Welle 3 eingebrachte Nut 25 eingesetzt ist, und andererseits an einem Sicherungsring 29, der in einer breiten in die Umfangsfläche der Welle 3 eingebrachten Nut 27 axial beweglich gelagert ist. Das Anschlagelement 23 ist hier rein beispielhaft als Federpaket ausgeführt, denkbar ist es aber auch, stattdessen wenigstens eine Tellerfeder oder eine steife, direkt an dem Führungskörper angebrachte Feder vorzusehen.

Figur 2 macht deutlich, dass das Anschlagelement 23 außerhalb des Führungskörpers 5 angeordnet ist. Das Anschlagelement 23 ist so angeordnet, dass es den Führungskörper 5 in einer Position hält, in der sich das Schwenkelement 1 in seiner Startposition befindet, in der es also unter einem Startschwenkwinkel α_{Start} zu der Ebene E verschwenkt ist. Der in der Nut 27 angeordnete Sicherungsring 29 dient dabei als Anschlag für den Wandabschnitt 17 des Führungskörpers 5.

Wird von rechts eine ausreichende Kraft auf das Anschlagelement 23, beziehungsweise auf den Sicherungsring 29 ausgeübt, so verlagern sich das als Federpaket ausgebildete Anschlagelement 23 und der Sicherungsring 29 in der Nut 27, bis der Sicherungsring 29 am linken Ende der Nut 27 anliegt. In dieser Position des Führungskörpers 5 und damit des Schwenkelements 1, befindet sich das Schwenkelement 1 in seiner Minimalhubposition, in der es unter einem minimalen Winkel α_{Min} < α_{Start} zu der Ebene E verschwenkt ist.

Der Führungskörper 5 ist in dieser Minimalhubposition maximal weit nach links verlagert.

In der Minimalhubposition des Schwenkelements 1 ist es nicht ohne Weiteres möglich, beispielsweise einen KMV zu starten, der zuvor abhängig von der Drehzahl der Brennkraftmaschine mitgelaufen ist. Das Anschlagelement 23 muss daher, wie oben beschrieben, derart angeordnet und ausgebildet sein, dass es den Führungskörper 5 so weit nach rechts entlang der Welle 3 verlagert, dass das Schwenkelement 1 unter einem Winkel α_{Start} > α_{Min} zu der Ebene E verschwenkt ist.

Das Anschlagelement 23 weist daher vorzugsweise eine höhere Federsteifigkeit als die Rückstellfeder 15 auf und gibt so die Startposition des Schwenkelements 1, beziehungsweise dessen Startschwenkwinkel α_{Start} bezüglich der Ebene E vor. Die geringe Neigung des Schwenkelements 1 um den Startschwenkwinkel α_{Start} im Uhrzeigersinn ist in Figur 2 aufgrund der Dimensionen nicht erkennbar.

Wird nun also der Verbrennungsmotor gestartet und der KMV eingeschaltet, ändern sich die Druckverhältnisse im Triebraum durch den Einsatz eines Regelventils derart, dass das Schwenkelement 1 eine Schwenkbewegung mit einem Schwenkwinkel α > α_{Start} relativ zu der Ebene E vollzieht. Die Größe des Schwenkwinkels α wird durch das Regelventil, welches den Druck im Triebraum regelt, vorgegeben. Während des Ausschwenkens des Schwenkelements 1, was im Übrigen zu einem höheren Kolbenhub und damit zu einem höheren Förderstrom der Hubkolbenmaschine führt, findet eine Verlagerung des Führungskörpers 5 axial zur Welle 3 statt. Der Führungskörper 5 verlagert sich in Figur 2 also nach rechts, während das Schwenkelement 1 gegen den Uhrzeigersinn ausschwenkt und so einen größeren Schwenkwinkel α als den Startschwenkwinkel α_{Start} bezüglich der Ebene E aufweist.

Wie bereits erwähnt wurde, wird dabei die maximale Verlagerung des Führungskörpers 5 nach rechts durch die Abmessungen des in Figur 1 dargestellten Langlochs 13 begrenzt. Das Schwenkelement 1 kann also bis zu einem maximalen Schwenkwinkel αₘₐₓ bezüglich der Ebene E verschwenkt werden, sodass, sollte ein höherer Förderstrom, beziehungsweise eine höhere Leistung der Klimaanlage gewünscht sein, der Schwenkwinkel α des Schwenkelements 1 in einem Bereich von α_{Start} < α < αₘₐₓ verschwenken kann.

Bewirken die Druckkräfte im Triebraum nun, dass das Schwenkelement 1, beziehungsweise der Führungskörper 5, aus ihren Startpositionen verlagert werden, so werden das Federelement 19 und die Rückstellfeder 15 durch die Verlagerung des Führungskörpers 5 zusammengedrückt. Zunächst bewirkt die Kraft lediglich eine Kompression des Federelements 19, da es vorzugsweise eine geringere Federsteifigkeit aufweist als die Rückstellfeder 15; der KMV kann also problemlos anlaufen.

Die Rückstellfeder 15, welche durch das Federelement 19 vorgespannt ist, fängt erst bei einer weiteren Verlagerung des Führungskörpers 5 an zu greifen, wobei die Federkraft der Rückstellfeder 15, gegen die der Führungskörper 5 verschoben wird, vorzugsweise linear ansteigt.

Ab einer bestimmten Federkraft wird das zusätzliche Federelement 19 vollständig zusammengepresst, und die Federkraft der Rückstellfeder 15 wirkt auf den Führungskörper 5, bis dieser maximal weit ausgelenkt ist, das Langloch 13 also mit seinem linken Ende am Mitnehmerstift 7 anschlägt. In diesem Moment hat das Schwenkelement 1 seinen maximalen Schwenkwinkel αₘₐₓ erreicht.

Bei höheren Drehzahlen des Verbrennungsmotors steigt bei konstanten Druckverhältnissen im Triebraum der ausgestoßene Förderstrom der Hubkolbenmaschine an, sodass der Schwenkwinkel α reduziert werden muss, wenn die Kälteleistung konstant gehalten werden soll. Dies geschieht durch ein Zusammenspiel unter anderem des Drucks im Triebraum des KMV, der resultierenden Kolbenkräfte und des Rückstellmoments des Schwenkrings, sodass der Schwenkwinkel α des Schwenkelements 1 reduziert wird und eine Verlagerung des Führungskörpers 5 nach links stattfindet. Die Rückstellfeder 15 presst dabei mit ihrer Federkraft gegen den Wandabschnitt 17 des Führungskörpers 5, sodass dieser schließlich in seine Startposition zurückverlagert wird, wobei das Schwenkelement 1 wieder unter einem Winkel α_{Start} zu der Ebene E ausgerichtet ist.

Bei noch höheren Drehzahlen des Verbrennungsmotors und sehr kleiner Kälteleistungs-Anforderung muss der Schwenkwinkel α noch weiter auf einen Schwenkwinkel α_{Min} ≤ α_{Start} reduziert werden, um einen konstanten Förderstrom zu gewährleisten. Dabei wird der Führungskörper 5 gegen die Kraft des Anschlagelements 23 nach links verlagert, wodurch sich der Sicherungsring 29 gegen die Federkraft des Anschlagelements in der Nut 27 ebenfalls nach links verschiebt. Der Führungskörper 5 ist maximal weit nach links verlagert, wenn der Sicherungsring 29 am linken Ende der Nut 27 anschlägt. Das Schwenkelement 1 befindet sich dann in seiner Minimalhubposition, wo also das Schwenkelement 1 unter einem Winkel α_{Min} zu der Ebene E verschwenkt ist, oder in dieser liegt. Der minimale Schwenkwinkel α_{Min} kann dabei aufgrund von Fertigungstoleranzen auch Werte kleiner Null annehmen, wobei bei einem Schwenkwinkel α_{Min} = 0 kein Hub mehr gegeben ist. Zwischen Kolben und Saugventil bildet sich dann ein Druckpolster, das ein Anlaufen des Kolbens an das Saugventil verhindert.

Alles in allem baut das wenigstens eine weitere Federelement 19 im Vergleich zur Rückstellfeder 15 eine wesentlich geringere Federkraft auf, die es beim Start der Maschine zu überwinden gilt, sodass ein leichtes, ungehindertes Ausschwenken des Schwenkelements 1 gewährleistet ist. Kurz nach der Überwindung der geringen Federkraft des Federelements 19 kann somit die Federkraftkennlinie in die steilere vorzugsweise lineare Federkraftkennlinie der Rückstellfeder 15 übergehen. Das Federelement 19 und die Rückstellfeder 15 erzeugen zusammen somit beim Ausschwenken ausgehend von kleinen Schwenkwinkeln eine progressive Federkennlinie. Das Federelement 19 weist also vorzugsweise eine geringere Federsteifigkeit als die Rückstellfeder 15 auf, sodass ein besonders weicher Übergang zwischen der Startposition des Schwenkelements 1 bei einem Startschwenkwinkel α_{Start} und höheren Schwenkwinkeln α gegeben ist.

Die vorliegende Erfindung ermöglicht es somit in vorteilhafter Weise durch ein weiteres Federelement 19, welches die Rückstellfeder 15 in einer Startposition des Schwenkelements 1 mit einer Vorspannung beaufschlagt, eine wesentlich verbesserte Anlaufcharakteristik mit wesentlich weicheren Übergängen der einzelnen Federkräfte zu realisieren und unerwünschte Schwingungen zu vermeiden.

### Bezugszeichenliste

- 1: Schwenkelement
- 3: Welle
- 5: Führungskörper
- 7: Mitnehmerstift
- 9: Ausnehmung
- 11: Lagerhülsen
- 13: Langloch
- 15: Rückstellfeder
- 17: Wandabschnitt
- 19: Federelement
- 21: Öffnung
- 23: Anschlagelement
- 24: Sperrelement
- 25: Nut
- 27: Nut
- 29: Sicherungsring
- E: Ebene
- D: Drehachse

## Patentansprüche

1. Hubkolbenmaschine insbesondere für Kraftfahrzeuge, mit wenigstens einem in einem Zylinder beweglich gelagerten Kolben und mit einem vorzugsweise als Schwenkring ausgebildeten Schwenkelement (1), das an einem axial verschieblich an einer Welle (3) befestigten Führungskörper (5) so gelagert ist, dass es eine Schwenkbewegung durchführen kann, durch die eine Bewegung des wenigstens einen Kolbens bewirkt wird, wobei Federkräfte wenigstens einer Rückstellfeder (15) auf das Schwenkelement (1) in Richtung einer Startposition wirken, in der es unter einem Startschwenkwinkel (α_{Start}) zu einer Ebene (E) verschwenkt ist, auf der die Drehachse (D) der Welle senkrecht steht, und wobei wenigstens ein weiteres Federelement (19) vorgesehen ist, welches die Rückstellfeder (15) mit einer Vorspannung beaufschlagt, wenn sich das Schwenkelement (1) in seiner Startposition befindet, **dadurch gekennzeichnet, dass** die Rückstellfeder (15) und das wenigstens eine weitere Federelement (19) zwischen dem Führungskörper (5) und der Welle (3) angeordnet sind.

2. Hubkolbenmaschine nach Anspruch 1, **dadurch gekennzeichnet, dass** das wenigstens eine weitere Federelement (19) eine gewölbte Scheibe ist.

3. Hubkolbenmaschine nach Anspruch 1 oder 2, **dadurch gekennzeichnet, dass** das wenigstens eine weitere Federelement (19) eine geringere Federsteifigkeit aufweist als die Rückstellfeder (15).

4. Hubkolbenmaschine nach einem der Ansprüche 1 bis 3, **dadurch gekennzeichnet, dass** die Rückstellfeder (15) als Schraubenfeder ausgebildet ist.

5. Hubkolbenmaschine nach einem der Ansprüche 1 bis 4, **dadurch gekennzeichnet, dass** wenigstens ein Anschlagelement (23) vorgesehen ist, welches den Startschwenkwinkel (α_{Start}) des Schwenkelements (1) vorgibt.

6. Hubkolbenmaschine nach Anspruch 5, **dadurch gekennzeichnet, dass** das Anschlagelement (23) als Federpaket oder als wenigstens eine Tellerfeder ausgebildet ist.

7. Hubkolbenmaschine nach Anspruch 6, **dadurch gekennzeichnet, dass** die Rückstellfeder (15) eine niedrigere Federsteifigkeit aufweist als das Anschlagelement (23).

8. Hubkolbenmaschine nach einem der Ansprüche 1 bis 7, **dadurch gekennzeichnet, dass** das wenigstens eine weitere Federelement (19) in Reihe zu der Rückstellfeder (15) angeordnet ist.

9. Hubkolbenmaschine nach einem der Ansprüche 1 bis 8, **dadurch gekennzeichnet, dass** das wenigstens eine weitere Federelement (19) zusammen mit der Rückstellfeder (15) bei steigendem Schwenkwinkel eine progressive Federkennlinie erzeugt.

## Claims

1. Reciprocating piston engine, in particular for motor vehicles, with at least one piston supported in a moveable manner in a cylinder and with a pivot element (1), preferably embodied as a pivot ring, which is supported on a guide body (5) attached to a shaft (3) in an axially displaceable manner, such that it can perform a pivot movement, through which a movement of the at least one piston is effected, wherein spring forces of at least one return spring (15) act on the pivot element (1) in the direction of a starting position, in which it is pivoted at a starting pivot angle (α_{Start}) to a plane E, on which the rotation axis (D) of the shaft stands upright and wherein at least one further spring element (19) is provided, which acts on the return spring (15) with a preload when the pivot element (1) is located in its starting position, **characterized in that** the return spring (15) and the at least one further spring element (19) are arranged between the guide body (5) and the shaft (3).

2. Reciprocating piston engine according to claim 1, **characterized in that** the at least one further spring element (19) is a curved disk.

3. Reciprocating piston engine according to claim 1 or 2, **characterized in that** the at least one further spring element (19) has a lower spring rigidity than the return spring (15).

4. Reciprocating piston engine according to one of claims 1 through 3, **characterized in that** the return spring (15) is embodied as a coil spring.

5. Reciprocating piston engine according to one of claims 1 through 4, **characterized in that** at least one stop element (23) is provided, which sets the starting pivot angle (α_{Start}) of the pivot element (1).

6. Reciprocating piston engine according to claim 5, **characterized in that** the stop element (23) is embodied as a spring assembly or at least one belleville spring.

7. Reciprocating piston engine according to claim 6, **characterized in that** the return spring (15) has a lower spring rigidity than the stop element (23).

8. Reciprocating piston engine according to one of claims 1 through 7, **characterized in that** the at least one further spring element (19) is arranged in series to the return spring (15).

9. Reciprocating piston engine according to one of claims 1 through 8, **characterized in that** the at least one further spring element (19) together with the return spring (15) produces a progressive spring characteristic curve with increasing pivot angle.

## Revendications

1. Moteur à piston alternatif, notamment pour véhicules automobiles, comprenant au moins un piston logé de manière mobile dans un cylindre et un élément de pivotement (1) réalisé de préférence en tant qu'anneau pivotant qui est logé sur un corps de guidage (5) fixé sur un arbre (3) de manière coulissante axialement de sorte qu'il peut réaliser un mouvement de pivotement par lequel un déplacement de l'au moins un piston est effectué, dans lequel des forces élastiques d'au moins un ressort de rappel (15) agissent sur l'élément de pivotement (1) en direction d'une position de démarrage, dans laquelle il est pivoté d'un angle de pivotement de démarrage (α_{Start}) vers un plan (E) sur lequel l'axe de rotation (D) de l'arbre se trouve perpendiculairement, et dans lequel au moins un autre élément élastique (19) est prévu, lequel sollicite le ressort de rappel (15) avec une précontrainte lorsque l'élément de pivotement (1) se trouve dans sa position de démarrage, **caractérisé en ce que** le ressort de rappel (15) et l'au moins un autre élément élastique (19) sont disposés entre le corps de guidage (5) et l'arbre (3).

2. Moteur à piston alternatif selon la revendication 1, **caractérisé en ce que** l'au moins un autre élément élastique (19) est un disque bombé.

3. Moteur à piston alternatif selon la revendication 1 ou 2, **caractérisé en ce que** l'au moins un autre élément élastique (19) présente une raideur de ressort inférieure au ressort de rappel (15).

4. Moteur à piston alternatif selon l'une quelconque des revendications 1 à 3, **caractérisé en ce que** le ressort de rappel (15) est réalisé en tant que ressort hélicoïdal.

5. Moteur à piston alternatif selon l'une quelconque des revendications 1 à 4, **caractérisé en ce qu'**au moins un élément de butée (23) qui prédéfinit l'angle de pivotement de démarrage (α_{Start}) de l'élément de pivotement (1) est prévu.

6. Moteur à piston alternatif selon la revendication 5, **caractérisé en ce que** l'élément de butée (23) est réalisé en tant qu'un paquet de ressorts ou en tant qu'au moins un ressort à disques.

7. Moteur à piston alternatif selon la revendication 6, **caractérisé en ce que** le ressort de rappel (15) présente une raideur de ressort inférieure à l'élément de butée (23).

8. Moteur à piston alternatif selon l'une quelconque des revendications 1 à 7, **caractérisé en ce que** l'au moins un autre élément élastique (19) est disposé en rangée avec le ressort de rappel (15).

9. Moteur à piston alternatif selon l'une quelconque des revendications 1 à 8, **caractérisé en ce que** l'au moins un autre élément élastique (19) génère avec le ressort de rappel (15) une courbe caractéristique de ressort progressive en cas d'angle de pivotement croissant.
